# DEMANDE DE BREVET EUROPEEN

(11) **EP 0 175 621 A1**
(43) Date de publication de la demande: **26.03.1986**
(21) Numéro de dépôt: 85401814.0
(22) Date de dépôt: 18.09.1985
(51) Int. Cl.: B21B 37/08, B21B 37/06

(54) **Laminoir tandem pour produits plats**

(30) Priorité: 21.09.1984 FR 8414503
(71) Demandeur: CLECIM SA, F-92402 Courbevoie Cedex (FR)
(72) Inventeur: Valence, Marc, F-92400 Courbevoie (FR); Morel, Michel, F-77500 Chelles (FR); Leclercq, Yves, F-78620 L'Etang-la-ville (FR)
(74) Mandataire: Phélip, Bruno

(57) **Abrégé**

L'invention concerne un laminoir tandem pour produits plats sous forme de bande à réglage de la traction par serrage hydraulique.

L'une au moins des cages (2,3,4) du laminoir comporte au moins un dispositif de serrage (9) constitué par un cyclin- dre ayant un support fixe et une enveloppe tubulaire en contact avec l'un des cylindres de travail (6, 7) suivant l'une de ses génératrices et sur toute sa longueur. Des vérins (20) disposés radialement entre le support fixe et l'enveloppe tubulaire maintiennent celle-ci tout en permettant sa rotation. Les vérins (20) sont alimentés simultanément en huile sous pression par un circuit hydraulique commandé par un dispositif de mesure de traction (11) disposé dans l'inter-cage situé juste en amont de la cage considérée.

L'invention s'applique, en particulier, aux laminoirs tandem à froid à cage quarto.

## Description

L'invention concerne un laminoir tandem pour produit plats sous forme de bandes comportant une pluralité de cages disposées l'une à la suite de l'autre.

Les laminoires tandem à froid comportent une succession de cages disposées l'une à la suite de l'autre sur le trajet de la bande dont elles assurent une réduction progressive de l'épaisseur. La bande est maintenue parfaitement tendue dans l'espace entre deux cages successives ou espace inter-cage.Pour cela, on effectue un réglage de la traction dans la bande, dans chacun des inter-cages, pour maintenir cette traction entre deux valeurs prédéterminées qui dépendent du produit en cours de laminage. On maintient ainsi les conditions de laminage constantes dans chacune des cages et l'on évite ainsi d'atteindre des niveaux de traction qui risqueraient d'entraîner une rupture de la bande.

La régulation du train tandem à froid est assurée de manière à obtenir une épaisseur de sortie de la bande parfaitement constante et pour cela on maintient l'épaisseur de la bande en sortie de la première cage parfaitement constante et l'on règle le rapport des vitesses de la première et de la dernière cage qui détermine l'épaisseur finale en sortie du laminoir. Les vitesses des cages intermédiaires peuvent être réduites de ces conditions car elles sont imposées par la loi de la conservation des masses de métal traversant les ca- ^{g}es du laminoir.

Il n'est donc pas possible d'agir sur les vitesses de rotation des cylindres des cages intermédiaires pour régler la traction de la bande dans les inter-cages, et c'est pourquoi on a eu l'idée d'agir sur le serrages des cages pour régler la traction de la bande. Les cages du laminoir comportent en effet des moyens permettant de régler le serrage des cylindres du laminoir entre lesquels passe le produit plat en cours de laminage. Ces dispositifs de serrage permettent en particulier de compenser les déformations des cages sous l'effet de laminage, pour maintenir l'épaisseur du produit sensiblement constant en sortie de la cage. Ces dispositifs de des serrage sont constitués généralement par des vis our vérins hydrauliques disposés à chacun des extrémités des cylindres par l'intermédiaire desquels on réalise le serrage. Ces cylindres sont très souvent des cylindres d'appui qui transmettent la poussée des vis ou des verins du dispositif de serrage aux cylindres de travail.

Dans le brevet US-A-4 286 447, par exemple, pour régler la traction de la bande dans l'espace inter-cages précédant l'avant-dernière cage du laminoir, on mesure la traction dans cet espace et l'on compare celle-ci à une valeur de référence.

A partir de la différence constatée dans un sens ou dans l'autre, ou bien en cas de dépassement de l'une ou l'autre de deux valeurs limites, on génère un signal d'erreur qui est envoyé à un dispositif de contrôle agissant dans le sens voulu sur les vis de réglage du serrage pour ramener la traction mesurée à la valeur ou dans l'intervalle souhaité.

Dans le cas où la traction mesurée est trop forte, on augmente le serrage, ce qui a pour résultat de diminuer la traction en amont de la cage. Dans le cas contraire, on diminue le serrage hydraulique.

Un tel procédé a cependant l'inconvénient d'entraîner des variations de la flexion du cylindre par l'intermédiaire duquel on modifie le serrage et donc une modification de la flexion des cylindres de travail pendant le laminage. Il en résulte une variation d'épaisseur du produit plat; cette épaisseur n'etant pas constante dans la direction transversale. Les fibres du produit plat se déforment donc de façon différente suivant la largeur de la tôle; il en résulte des défauts de planéité dans la direction transversale et dans la direction longitudinale de la tôle. Il est donc nécessaire de corriger la flexion des cylindres de travail par des dispositifs de cambrage de ces cylindres qui agissent en sens inverse de la flexion occasionnée par le dispositif de serrage hydraulique.

Cet ensemble est complexe et ne permet pas toujours d'obtenir un produit ayant une parfaite planéité.

Or , pour régler le profil du produit en cours de laminage, on a déjà proposé (EP-A-140 776) d'équiper une cage de laminoir, par exemple une cage quarto, d'au moins un cylindre d'appui à enveloppe mobile et déformable comprenant une enveloppe tubulaire montée rotative autour d'un support fixe et prenant appui sur ce dernier par l'intermédiaire d'une série de patin de maintien mobiles radialement sous l'action de vérins hydrauliques comprenant chacun une chambre de vérin ménagée dans le support fixe et un piston monté glissant dans la chambre de vérin et solidaire du patin, ce dernier prenant appui sur la surface intérieure de l'enveloppe tubulaire avec interposition d'un film d'huile permettant la rotation de l'enveloppe.

Un dispositif placé en aval de la cage permet de mesurer' les défauts de planéité en différents endroits répartis sur la largeur de la bande et de contrôler individuellement la poussée des patins de maintien placés aux endroits correspondants le long de la génératrice de contact du cylindre d'appui de façon à corriger en conséquence le profil de cette génératrice et par conséquent du cylindre de travail.

Les inventeurs ont eu l'idée que ces patins, utilisés jusqu'à présent pour régler le profil de la génératrice d'appui,pouvaient également être utilisés pour le réglage du serrage du cylindre en se substituant ou en s'ajoutant avantageusement aux vis ou vérins de serrage utilisés jusqu'à présent pour ce réglage.

A cet effet,selon une caractéristique essentielle de l'invention,les chambres des vérins des patins de maintien de l'enveloppe tubulaire d'au moins un cylindre d'appui, sont reliées à un circuit d'alimentation simultanée en fluide sous pression dont l'ouverture et la fermeture sont commandées par un dispositif de mesure de la traction de la bande dans l'espace inter-cages placé juste en amont, de façon à modifier le serrage de la cage pour régler la traction de la bande sans modifier la forme de la génératrice de contact,par déplacement simultané et de la même quantité de l'ensemble des pistons des patins de maintien .

Grâce à cette disposition, il devient possible de contrôler en même temps d'une part le réglage de la cage par déplacement simultané des vérins de maintien en fonction d'une mesure de traction effectuée en amont de la cage,et d'autre part la planéité du produit par réglage individuel des vérins de maintien en fonction d'une mesure de planéité effectuée en aval de la cage .

Selon une autre caractéristique importante de l'invention, un même rouleau de planéité, qui donne une valeur de la traction mesurée en différents endroits sur la largeur de la bande, peut avantageusement servir au contrôle de planéité pour la cage placée juste en amont et au contrôle de traction par réglage du serrage de la cage placée juste en aval, en fonction d'une valeur moyenne obtenue à partir des différentes valeurs de la traction mesurée sur la largeur de la bande.

Afin de bien faire comprendre l'invention, on va maintenant décrire à titre d'exemple non limitatif, en se référant aux figures jointes en annexe, un mode de réalisation d'un laminoir tandem à froid pour produits plats, suivant l'invention, comportant quatre cages quarto.

La figure 1 est une vue schématique du laminoir à froid, en coupe par un plan vertical parallèle à la direction de déplacement de la bande.

La figure 2 est une vue en coupe transversale d'une des cages du laminoir représenté à la figure 1.

Sur la figure 1 on voit un laminoir tandem à froid comportant quatre cages 1, 2, 3 et 4 dans lesquelles la tôle 5 passe successivement pour son laminage.

Chacune des cages comporte deux cylindres de travail 6 et 7 un cylindre d'appui inférieur 8 constitué par un cylindre plein et un cylindre d'appui supérieur 9 à enveloppe tubulaire déformable.

Dans les inter-cages entre les cages 1 et 2, 2 et 3 et 3 et 4, sont disposés successivement sur le trajet de la bande un dispositif de mesure de planéité 10 et un dispositif de mesure de la traction dans la bande 11.

Les éléments relatifs aux cages 1, 2, 3 et 4 respectivement seront affectés des indices a, b, c et d respectivement.

De même, les éléments relatifs aux trois inter-cages successifs seront affectés des indices a, b et c.

En sortie de la cage 1 est placé un dispositif 12 de mesure de l'épaisseur de la tôle 5. A la sortie de la cage 4, est placé un rouleau de mesure de planéité supplémentaire 10d.

Sur la figure 2, on voit une cage du laminoir représenté sur la figure 1 dont le rouleau supérieur d'appui 9 comporte un support fixe 15 monté dans le bâti fixe 14 de la cage par l'intermédiaire de bouts d'arbres 15a et 15b et de rotules 17a et 17b. Le rouleau 9 comporte également un enveloppe tubulaire 16 dont le diamètre intérieur est tel qu'un jeu subsiste entre le support fixe 15 du rouleau et la surface interne de l'enveloppe 16. Le support fixe 15 est usiné de façon à constituer cinq chambres 20 de direction radiale verticale qui peuvent être alimentées en fluide hydraulique par une canalisation centrale 23 également usinée dans le support 15. Des pistons 21 sont montés glissants et étanches dans les chambres 20 et constituent avec celles-ci des vérins de maintien de l'enveloppe 16 dans direction radiale. Les pistons 21 comportent à leur extrémité dirigée vers la surface intérieure de l'enveloppe tubulaire 16 des dépressions 24 communiquant avec la chambre 20 alimentée en fluide hydraulique. Les pistons 21 permettent donc, lorsque les chambres 20 des vérins sont alimentées en fluide hydraulique, de maintenir l'enveloppe 16 dans la direction radiale et de créer un filmd'huile entre l'extrémité du piston et la surface intérieure de l'enveloppe 16. L'enveloppe 16 peut ainsi tourner autour du support fixe 15 pratiquement sans frottement.

L'alimentation simultanée en fluide hydraulique sous pression des chambres 20 de l'ensemble des vérins est assurée par un circuit 25 comportant des éléments électrohydrauliques de commande dont l'ouverture ou la fermeture dépend de la vapeur de la traction mesurée par le dispositif de mesure de traction 11 disposé immédiatement en amont de la cage considérée.

La valeur de la traction mesurée par le dispositif 11 est comparée à deux valeurs de consigne entre lesquelles on veut maintenir cette traction. Dans le cas où la traction sort de l'intervalle défini par les valeurs de consigne, les pistons 21 des vérins sont déplacés dans un sens ou dans l'autre, simultanément et de la même quantité, par l'intermédiaire du circuit hydraulique 25. L'ensemble des pistons 21 déplace donc l'enveloppe tubulaire 16 dans un sens ou dans l'autre sans modifier la forme de la génératrice de contact entre cette enveloppe 16 et le rouleau supérieur de travail 6. On peut ainsi modifier le serrage de la cage et donc régler la traction de la bande à l'amont de cette cage, sans modifier la forme de génératrice de contact et donc le réglage permettant d'obtenir un produit d'une parfaite planéité. Ceci est obtenu grâce à une répartition des vérins de déplacement de l'enveloppe du cylindre d'appui sur toute la longueur de ce cylindre. Les dispositifs de serrage des cages de laminoir suivant l'art antérieur n'agissaient que par l'intermédiaire des extrémités du cylindre par l'intermédiaire duquel on effectuait le réglage.

On voit sur la figure 1, que seules les cages 2, 3 et 4 comporte un sensmble de réglage de la trac-- tion dans l'inter-cage situé en amont, par déplacement de l'enveloppe du cylindre d'appui 9 en fonction de la valeur de la traction mesurée en amont par le dispositif 11 correspondant, de façon à régler la traction de la bande 5 dans les trois inter-cages du train tandem à froid.

En revanche, les quatre cages 1, 2, 3 et 4 comportent un ensemble permettant le réglage de la planéité et éventuellement le réglage d'épaisseur en utilisant le rouleau d'appui supérieur à enveloppe déformable. Pour cela, les déplacements des cinq vérins disposés suivant la longueur des rouleaux d'appui 9 sont commandés non plus dans leur ensemble mais séparément par un circuit de commande recevant les indications d'un rouleau de planéité 10 placé juste en aval de la cage considérée et éventuellement dans leur ensemble par un circuit de commande recevant les indications d'une jauge de mesure d'épaisseur telle que 12.

Une telle méthode de réglage d'épaisseur et de planéité a été décrite dans la demande de brevet EU-A-140 776, déjà citée de la Société CLECIN. Il est à noter que ces déplacements de l'enveloppe des cylindres 9 se superposent au déplacement dû au serrage pour la régulation de traction dans la bande. Ces déplacements des différents vérins pourrie réglage de planéité ne sont pas identique comme dans le cas du réglage de traction. D'autre part, les dispositifs de mesure d'épaisseur et de planéité sont disposés en aval de la cage sur laquelle est effectué le réglage de planéité et d'épaisseur.

Les moyens de réglage de la traction d'une part et de l'épaisseur et de la planéité d'autre part sont donc bien distincts bien qu'ils fassent appel à un même rouleau d'appui à enveloppe mobile et déformable.

On pourrait d'ailleursconcevoir un train tandem à froid où les rouleaux d'appui à enveloppe mobile grâce à des vérins serviraient uniquement au réglage de la traction dans la bande.

Les principaux avantages du laminoir suivant l'invention sont de permettre un réglage de la traction de la bande dans les inter-cages ne créant pas de défaut de planéité et d'éviter ainsi l'utilisation de moyens de cambrage des rouleaux de travail pour la correction de ces défauts de planéité.

L'invention ne se limite pas au mode de réalisation qui a été décrit elle en comporte au contraire toutes les variantes.

C'est ainsi qu'il est possible d'imaginer l'utilisation, dans un train tandem à froid, de moyens de réglage de la traction suivant l'invention dans certaines cages seulement, les autres cages étant équipées de moyens de serrage suivant l'art antérieur. L'effet de ces dispositifs amenant des variations de profil et de planéité peut en effet s'avérer très faible ou nul dans certaines cages du train à froid mais au contraire très important dans d'autres cages.

Les cages équipées de moyens de réglage de la traction suivant l'invention pourront comporter deux cylindres d'appui à enveloppes mobiles et déformables, les enveloppes de ces deux cylindres étant commandées simultanément pour leur déplacement conduisant au serrage du laminoir, à partir des indications du dispositif de mesure de traction dans l'inter-cage disposé en amont. Les rouleaux d'appui à enveloppe mobile et déformable peuvent avoir un nombre de chambres variable d'une cage à l'autre.

Le laminoir tandem à froid suivant l'invention peut comporter non seulement les cages quarto comme il a été décrit mais encore des cages ayant un plus grand nombre de rouleaux, par exemple des cages sexto comportant des cylindres intermédiaires entre les cylindres d'appui et les cylindres de travail.

Dans le cas où l'on effectue sur les cages de'laminoir à la fois un réglage de traction de la bande et un réglage d'épaisseur et de planéité, les dispositifs de mesure de la traction et de la planéité disposés dans les inter-cages permettant de commander les moyens de réglage des cages peuvent être non seulement distincts comme dans l'exemple de réalisation qui à été décrit mais également confondus.

On peut par exemple utiliser un seul rouleau de mesure de planéité disposé dans chacun des inter-ca- ^{g}es qui mesure la répartition transversale de la traction dans la bande.

Un tel rouleau peut être constitué d'une série de sections placées les unes à la suite des autres et qui, pour apprécier les défauts de planéité, mesurent la valeur de la traction en différents endroits répartis sur la largeur de la bande.

Selon une autre caractéristique supplémentaire de l'invention, les mesures obtenues à partir de ce rouleau de planéité servent d'une part à commander individuellement les déplacements des vérins du rouleau d'appui à enveloppe déformable disposés en amont du rouleau de planéité et d'autre part à commander des déplacements identiques des vérins du rouleau à enveloppe mobile et déformable de la cage disposée en aval du rouleau de planéité. Pour commander les déplacements permettant le réglage de traciton, par serrage de la cage disposée en aval du rouleau de planéité, on élabore un signal représentatif d'une traction moyenne dans la bande obtenu à partir des indications des différentes sections du rouleau de mesure de planéité.

Dans tous les cas cependant, la commande des moyens de réglage de planéité et la commande des moyens de réglage de la traction restent distinctes, même si les moyens de mesure disposés entre les cages et les moyens d'actionnement disposés dans les cages sont communs.

Le laminoir tandem suivant l'invention peut être utilisé pour le laminage à froid de tout produit plat sous forme de bande qui passe d'une cage à l'autre en restant parfaitement tendu dans les espaces inter-ca^{q}es.

L'invention s'applique également à tout lami- tandem à chaud dont le mode de contrôle serait identique à celui d'un laminoir tandem à froid, en ce qui concerne la traction du produit en cours de laminage.

## Revendications

1.Laminoir tandem pour produits plats sous forme de bande, comportant une pluralité de cages (1,2,3,4)disposées l'une à la suite de l'autre et comportant chacune un bâti fixe (14)dans lequel 1 sont montés deux cylindres de travail(6,7) entre lesquels passe le produit plat (5) en cours de laminage et au moins deux cylindres d'appui, respectivement supérieur (9) et inférieur (8),chacun de l'un des cylindres de travail (6,7),au moins un dispositif de mesure (11)de la traction dans le produit plat (5),disposé au moins dans l'espace inter-cages situé entre l'avant-dernière cage du laminoir et la cage précédente, l'un au moins des cylindres d'appui(9) d'au moins l'avant dernière cage, comprenant un support fixe (15)monté dans le bâti (14)de la cage, une enveloppe tubulaire (16)montée rotative autour du support fixe (15) et en contact avec le cylindre de travail correspondant(6) suivant une de ses génératrices et sur toute sa longueur une pluralité de patins de maintien (20,21) mobiles radialement entre le support fixe (15)et l'enveloppe tubulaire (16) sous l'action de vérins hydrauliques et comportant chacun une chambre de vérin (20)ménagée dans le support fixe (15)et un piston (2)monté glissant dans la chambre (20) et s'appuyant sur le patin, ce dernier comportant sur sa face tournée vers la surface intérieure de l'enveloppe (16)un moyen (24) de formation d'un film d'huile permettant la rotation de l'enveloppe (16),les chambres (20)des vérins des patins de maintien étant reliées à un circuit commun (25) d'alimentation en fluide sous pression dont l'ouverture ou la fermeture sont commandées par le dispositif de mesure (11) en fonction de la traction mesurée dans l'espace inter-cages situé juste en amont de façon à modifier le serrage de la cage pour régler la traction de la bande sans modifier la forme de la génératrice de contact,par déplacement simultanée et de la même quantité de l'ensemble des patins de maintien .

2.Laminoir tandem suivant la revendication 1, caractérisé en ce que les deux cylindres d'appui, respectivement supérieur(9)et inférieur(8) en contact avec les deux cylindres d'appui,respectivement supérieur (9)et inférieur (8) en contact avec les deux rouleaux de travail (6,7)sont des cylindres à enveloppe mobile et déformable,dont l'enveloppe mobile (16)est maintenue dans la direction radiale par des patins susceptibles d'être déplacés simultanément et d'une même quantité sous l'action de vérins hydrauliques (20,21) commandés par un circuit hydraulique commun (25), en fonction des indications d'un dispositif de mesure de traction (11) de la bande (5) placé dans l'espace inter-cage disposé immédiatement en amont de la cage considérée .

3.Laminoir tandem suivant la revendication l,caractérisé en ce que chacune des cages (1,2,3,4) équipée d'au moins un cylindre d'appui (9) à enveloppe mobile et déformable pour le réglage de la traction,dans l'espace inter-cages située juste en amont et associée à un dispositif (10) de mesure de la planéité du produit (5) dans l'espace inter-cages situé juste en aval pour la correction de la planéité, les pistons (21)des vérins des patins de maintien de l'enveloppe (16)étant commandés individuellement par un circuit hydraulique,en fonction des indications du dispositif de mesure de planéité (LO)disposé dans l'inter-cage placée immédiatement en aval de la cage considérée .

4.Laminoir tandem suivant la revendication 3,caractérisé par le fait que le dispositif de mesure de traction (11) dans l'un au moins des inter-cages est constitué par un rouleau de mesure de planéité permettant de déterminer la valeur de la traction dans la bande en différents endroits de sa largeur, le cylindre d'appui (9)à enveloppe déformable (16) de la cage disposée immédiatement en aval du rouleau de planéité étant commandé en fonction d'une valeur moyenne de la traction,des valeurs de la traction mesurées par le rouleau de planéité.

5.Laminoir tandem suivant l'une des revendications précédentes, caractérisé en ce que chacune des cages (1,2,3,4) du laminoir est équipé d'au moins un cylindre d'appui (90,96)à enveloppe mobile et déformable(16)que des dispositifs de mesure de tension (11a, 11b, 11c...)et de mesure de planéité (10a, 10b)sont placés dans chacun des espaces inter-cages et un dispositif de mesure de planéité (10d) à la sortie du laminoir et que les déplacements des patins de maintien des cylindres d'appui à enveloppe mobile et déformable (16)de l'ensemble des cages à l'exception de la première sont commandés à partir des indications fournies simultanément par les dispositifs de mesure de tension (11) et de planéité (IO)placés respectivement en amont et en aval de la cage considérée,le cylindre d'appui (9a)de la première cage étant commandé par un dispositif de mesure de planéité (10)et par un dispositif de mesure d'épaisseur (12)placé en aval de lui.

6.Laminoir tandem selon l'une des revendications 4 et 5,caractérisé en ce que le dispositif de mesure de tension (11) et de mesure de planéité (IO)placés dans un même espace inter-cages sont constitués par un seul rouleau de planéité susceptible de déterminer la valeur de la traction de la bande en différents endroits de sa largeur.
